# EUROPÄISCHE PATENTSCHRIFT

(11) **EP 1 849 590 B1**
(45) Veröffentlichungstag und Bekanntmachung des Hinweises auf die Patenterteilung: **15.05.2013**
(21) Anmeldenummer: 06009002.4
(22) Anmeldetag: 29.04.2006
(51) Int. Cl.: B30B 11/00, B30B 11/02, B30B 15/04, B30B 15/00

(54) **Presse**
Press
Presse

(43) Veröffentlichungstag der Anmeldung: 31.10.2007
(73) Patentinhaber: Fette GmbH, 21493 Schwarzenbek (DE)
(72) Erfinder: Baltruschat, Udo, 25421 Pinneberg (DE); Behns, Holger, 22885 Barsbüttel (DE); Jordt, Carsten, 21502 Geesthacht (DE); Naeve, Jan, 23923 Schattin (DE); Pannewitz, Thomas, 21514 Klein Pampau (DE); Plucinski, Martin, 21271 Asendorf (DE); Römer, Harald, 21465 Reinbek (DE)
(74) Vertreter: Hauck Patent- und Rechtsanwälte

(56) Entgegenhaltungen:
- EP-A- 1 201 416
- DE-A1- 10 318 832
- GB-A- 2 053 074
- JP-A- 4 111 999
- JP-A- 5 057 497
- JP-A- 7 314 195
- JP-A- 10 015 699
- JP-A- 2000 198 000
- US-A- 5 813 322

## Beschreibung

Die Erfindung bezieht sich auf eine Presse zur Herstellung maßhaltiger Preßlinge aus Pulvermaterial nach dem Patentanspruch 1.

Pressen zur Herstellung von maßhaltigen Preßlingen aus Pulvermaterial weisen grundsätzlich eine Matrize, mindestens einen Ober- und mindestens einen Unterstempel auf, die von entgegengesetzten Seiten das Pulvermaterial in dem Hohlraum der Matrize verdichten. Ober- und Unterstempel sind z. B. mit dem Stößel bzw. der Kolbenstange eines Hydraulikzylinders verbunden, die am Pressengestell angebracht sind. Das Pulvermaterial wird mit einer geeigneten Befüllvorrichtung in die Matrizenbohrung eingegeben, wobei die Stellung des Unterstempels normalerweise die Füllhöhe bzw. das Füllvolumen vorgibt. Nach dem Verpressen des Materials wird der Preßling aus der Matrizenbohrung entfernt.

Bei derartigen Pressen werden unterschiedliche Ausführungen verwendet. Bei sog. einseitigen Pressen sind Unterstempel und Matrize feststehend. Bei doppelseitigen Pressen wird die Matrize entweder schwimmend oder zwangsbewegt bei festem oder beweglichem Unterstempel. Für das Entformen des Preßlings wird entweder das sog. Ausstoßverfahren oder das Abzugsverfahren verwendet. Beim Ausstoßverfahren wird der Preßling mit Hilfe des Unterstempels aus der stillstehenden Matrize herausbewegt, während beim Abzugsverfahren der Unterstempel feststeht und die Matrize bewegt wird.

Die Preßwerkzeuge sind normalerweise nicht unmittelbar an den hydraulischen Verstellantrieben angebracht, sondern über sog. Adaptoren. So ist etwa die Matrize auf einer Matrizenhalteplatte aufgespannt, die - falls beweglich - ihrerseits mittels Kraftübertragungselementen mit einem Verstellantrieb verbunden ist. Das gleiche gilt für Ober- und Unterstempel, die an entsprechenden Halteplatten angebracht sind. Dadurch können unterschiedliche Preßwerkzeuge in eine bestehende Presse eingebaut werden.

Eine Presse wird im Stand der Technik danach ausgelegt, welches Entformungsprinzip angewendet wird. Ein Umbau auf das jeweils andere Entformungsprinzip kommt daher normalerweise nicht in Betracht.

Zur Steuerung bzw. Regelung eines Preßvorgangs ist die Kenntnis von mindestens zwei Parametern von Bedeutung. Zum einen wird die Preßkraft gemessen, um die maximale Kraft zu bestimmen, mit welcher das Pulver komprimiert wird. Gegebenenfalls ist auch der Preßkraftverlauf der Werkzeuge über den Weg bzw. über die Zeit während des Preßvorgangs hilfreich. Ein weiterer Parameter ist die Position von Ober- und Unterstempel im Hinblick auf eine Referenz, welche üblicherweise durch die Oberkante der Matrize gebildet wird. Bekanntlich kommt es durch Temperatureinflüsse und die Preßkräfte zu Längenänderungen des Pressengestells, der Kraftübertragungselemente und der Werkzeuge. Mit Hilfe geeigneter Meßsysteme kann die Lage der Werkzeuge über deren Adaptoren zwar gemessen werden, ohne eine Korrektur über die jeweilige Temperatur und Preßkraft sind die Positionsbestimmungen nicht ausreichend genau genug. Daneben besteht die Gefahr, dass die Meßsysteme selbst bzw. deren Anbringung temperaturabhängige und preßkraftabhängige Verformungen erleiden und daher Ungenauigkeiten in die Messung hineintragen.

Aus DE 102 54 656 B4 ist eine typische Hydraulikpresse bekannt geworden, bei der eine Matrizenhalteplatte und eine Mehrzahl von Stempelträgern (Adaptoren) über Hydraulikantriebe verstellbar im Pressengestell gelagert sind. Bei der bekannten Presse sind Abstützvorrichtungen vorgesehen, welche die Stempelträger in Pressenendstellung relativ zum Grundkörper des Pressengestells abstützen. Aus DE 3142126 B1 ist eine Presse zur Herstellung von gestuften maßhaltigen Pulverpreßlingen aus keramischem Material bekannt geworden, bei der Unterstempel tragende Aufnahmeplatten sämtlich von einer Grundplatte aus hydraulisch bewegbar sind und in der Pressenendstellung als Aufnahmeplatten auf einstellbaren mechanischen Anschlägen der Grundplatte aufsitzen. Die Aufnahmeplatten sind zum Ausstoßen der Preßlinge nach Abziehen der Matrize und Freikommen der mit der Matrize in Berührung stehenden Mantelfläche des Preßlings gemeinsam jeweils bis zum Freikommen der nächsten Kontaktfläche stufenweise hochfahrbar. In den durch Festanschläge gebildeten Pressenendstellungen wird bei beiden Pressen die Gegenkraft oder Abstützkraft durch mechanische Anschläge gebildet.

Aus DE 103 00 722 B3 ist eine Presse bekannt geworden, bei der ein oberer und ein unterer Schlitten für die Anbringung eines Ober- und Unterstempels an einer Führungssäule vertikal geführt sind. Die Führungssäule ist an einem Gestelltisch befestigt, auf dem auch die Matrizenhalteplatte angebracht ist. Eine verschleißfreie Führung der Halteplatten erfolgt dadurch, dass über ein Winkelausgleichselement und ein Lateralausgleichselement eine Anbindung der Schlitten an den Hydraulikantrieb erfolgt.

Aus JP-A-05057497 ist eine Presse gemäβ dem Oberbegriff des Anspruchs 1 bekannt geworden mit zwei linearen Meßsystemen, die an einer Stange angebracht sind, die ihrerseits an einer Matrizenplatte befestigt ist. Durch die zwei Meßsysteme können sich Verfälschungen bei thermischen Einflüssen addieren oder substrahieren. Eine gegenseitige Beeinflussung ist nicht ausgeschlossen. Da die Stange mit dem Pressengestell verbunden ist, ist sie auch den thermischen Auswirkungen des Pressengestells ausgesetzt.

Aus JP-A-04111999 ist eine separate Führung für eine Stempelhalteplatte in einer Presse offenbart. Die Führung ist in vertikaler Richtung vom Pressengestell gekoppelt. Eine Positionsmessung von Halteplatten ist nicht offenbart.

Aus DE-A-10318832 ist eine Matrizen-Höheneinstellvorrichtung für eine Presse bekannt geworden, bei der ein Schlitten, der mit der Matrizenplatte verbunden ist, ein Meßlineal mitnimmt, während ein entlang des Meßlineals bewegter Positionssensor fest mit einer gestellfesten Grundplatte verbunden ist. Das Lineal ist an eine Halterung angebracht, die vom Pressengestellt entkoppelt ist.

Der Erfindung liegt die Aufgabe zugrunde, eine Presse zur Herstellung maßhaltiger Preßlinge aus Pulvermaterial zu schaffen, die eine möglichst fehlerarme Positionsbestimmung der Werkzeuge ermöglicht.

Diese Aufgabe wird durch die Merkmale des Patentanspruchs 1 gelöst.

Bei der erfindungsgemäßen Presse ist eine Halterung für ein einziges Meßlineal in vertikaler Richtung vom Pressengestell entkoppelt. Somit ist eine Relativbewegung zwischen Pressengestell und Halterung möglich, wodurch thermisch und durch Preßkräfte bedingte Längenänderungen des Pressengestells keine Längenänderungen der Halterung bewirken. Das Meßlineal ist z.B. an einer vom Pressengestell entkoppelten Vertikalführung für die Halteplatten angebracht. Da die Halterung bzw. die Vertikalführung zwar eigene thermisch bedingte Längenänderungen aufweist, müssen diese bei den gemessenen Positionswerten berücksichtigt werden, Längenänderungen des Pressengestells hingegen, insbesondere auch aufgrund von Preßkräften, wirken sich hingegen auf das Meßlineal nicht aus. Die Abstände der Halteplatten sind im übrigen ebenfalls weitgehend ohne nennenswerte Temperatureinflüsse.

Vorteilhaft ist, wenn nach einer Ausgestaltung der Erfindung das Meßlineal nur in Höhe einer Referenzebene für die Preßwerkzeuge befestigt ist, beispielsweise in Höhe einer Aufspannfläche für die Matrize auf der Matrizenhalteplatte. Der thermische Fixpunkt befindet sich naturgemäß in der Mitte eines Längenmeßsystems. Sind davon mehrere vorgesehen, kommt es zu einem Richtungswechsel der Längenausdehnung, wenn der Meßschlitten diesen Fixpunkt durchfährt. Bei der Erfindung ist lediglich ein Fixpunkt vorgesehen, nämlich in der Referenzebene. Dadurch wirken sich thermische Dehnungen der Vertikalführung nicht störend auf das Meßlineal aus, sodass nur thermische Dehnungen des Meßlineals selbst zu berücksichtigen sind.

Das erfindungsgemäße Meßsystem läßt sich für unterschiedliche Betriebsarten einer Presse anwenden, unabhängig davon, ob das Ausstoß- oder Abzugsverfahren verwendet wird.

Wie erwähnt, ist bei der Erfindung eine spezielle Anordnung der Vertikalführung vorgesehen. Bei der Erfindung wird die Vertikalführung von einer vertikalen Führungssäule gebildet ist, die bezüglich der Hauptpreßachse exzentrisch im Pressengestell angeordnet ist und zwei parallele vertikale Führungsbahnen für Halteplatten aufweist.

Für die Anordnung der Führungssäule sieht die Erfindung vor, dass das untere Ende der Führungssäule zusammen mit einem unteren Verstellantrieb am Pressengestell befestigt und in allen Richtungen festgelegt ist und das obere Ende der Führungssäule nur in horizontaler Richtung am Pressengestell festgelegt ist, während vertikale Relativbewegungen von Führungssäule und Pressengestell zugelassen sind. Die Führungsbahnen werden nach einer weiteren Ausgestaltung der Erfindung von vorzugsweise im Querschnitt parallelen schwalbenschwanzförmigen Führungsschienen gebildet, die an der einteiligen Führungssäule befestigt sind und an den Führungsschienen Führungswagen geführt sind, mit denen jeweils eine Halteplatte verbunden ist.

Da von den Halteplatten auf die Führungssäule keine Kräfte übertragen werden sollen, ist die Ausrichtung der Achsen der geführten Halteplatten wünschenswert. Daher sieht eine Ausgestaltung der Erfindung vor, dass der obere Verstellantrieb formschlüssig in einer oberen Lagerplatte sitzt, die ihrerseits mit einer oberen Verbindungsplatte des Pressengestells verschraubt ist. Mit dem oberen Ende der Führungssäule ist eine Ausrichtplatte verbunden,

und Lagerplatte und Ausrichtplatte haben eine Formschlußverbindung derart, dass sie nur horizontal zueinander festlegbar sind. Der platte haben eine Formschlußverbindung derart, dass sie nur horizontal zueinander festlegbar sind. Der untere Verstellantrieb sitzt formschlüssig in einer unteren Lagerplatte und die Führungssäule stützt sich auf dieser Lagerplatte ab. Erfolgt nun durch den Formschluß eine Verbindung der Ausrichtplatte mit der oberen Lagerplatte, ist damit automatisch eine Ausrichtung der Achsen von oberer und unterer Lagerplatte und damit auch von Ober- und Unterstempel gegeben. Lagerplatte und Ausrichtplatte weisen vorzugsweise mindestens ein Paar zueinander ausrichtbarer Bohrungen auf, die jeweils einen Paßstift aufnehmen.

Halteplatten, Werkzeuge, Vertikalführung und Meßlineal sind naturgemäß Längendehnungen in Abhängigkeit von den herrschenden Temperaturen unterworfen. Bei einer genauen Messung der Position von Unter- und Oberstempel bzw. von Matrize sind daher diese wärmebedingten Längenänderungen zu berücksichtigen. Eine unmittelbare Messung des oberen Endes des Unterstempels bzw. des unteren Endes des Oberstempels ist naturgemäß ausgeschlossen. Deren Position kann daher nur durch die Position der Halteplatten bestimmt werden. Eine Ausgestaltung der Erfindung sieht vor, dass den Preßwerkzeugen und/oder den Halteplatten und/oder der Vertikalführung und/oder dem Meßlineal Temperatursensoren zugeordnet sind und ein Rechner vorgesehen ist, in den die Positionssignale des Meßlineals und die Meßsignale der Temperatursensoren eingegeben werden und der Rechner unter Berücksichtigung der Temperaturausdehnungskoeffizienten der Werkstoffe für die in ihrer Temperatur erfaßten Teile Längen und damit die Positionswerte der Preßwerkzeuge nach Maßgabe der Temperaturwerte korrigiert.

Durch die Preßkraft verformen sich auch die Preßwerkzeuge. Es ist daher nach einer Ausgestaltung der Erfindung vorteilhaft, wenn mit Hilfe von Kraftmeßgliedem, die auf die Preßwerkzeuge ausgeübten Kräfte gemessen und die Meßwerte in den Rechner gegeben werden. Der Rechner korrigiert nach Maßgabe der Federkernlinien der Preßwerkzeuge die mit dem Meßlineal gemessenen Positionswerte.

Die Erfindung wird nachfolgend anhand eines Ausführungsbeispiels näher erläutert:
- Fig. 1: zeigt perspektivisch den Aufbau einer Lagerung der Halteplatten für eine Hydraulikpresse ohne Pressengestell und Hydraulikantriebe nach der Erfindung,
- Fig. 2: zeigt schematisch einen Schnitt durch den Aufbau nach Figur 1 mit einer Andeutung des Pressengestells und der oberen und unteren Hydraulikantriebe,
- Fig. 3: zeigt schematisch die Draufsicht auf die Anordnung nach Figur 2,
- Fig. 4: zeigt schematisch eine ähnliche Darstellung wie Figur 2 mit einem Positions-Meßsystem,
- Fig. 5: zeigt die Ansicht der schematischen Anordnung nach Figur 4 in Richtung Pfeil 5,
- Fig. 6: zeigt schematisch die Positionsbestimmung der Preßwerkzeuge nach Fig. 2.

In Fig. 1 ist eine Lagerplatte 10 zu erkennen, auf der eine Führungssäule 12 von im Wesentlichen rechteckigem bzw. quadratischem Querschnitt abgestützt ist. Die Führungssäule 12 ist vorzugsweise einteilig geformt und kann auch einteilig mit der Lagerplatte 10 ausgebildet sein.

An einer Seite der Führungssäule 12 sind zwei parallele Führungsschienen 14, 16 angebracht, vorzugsweise mittels Verschraubung, die im Querschnitt schwalbenschwanzförmig sind. Die vertikalen parallelen Führungsschienen 14,16 lagern Führungswagen 18, 20, 22, 24, 26, 28 und 30, 32, welche an horizontalen, axial beabstandeten Halteplatten 34 bis 40 angebracht sind. Die Halteplatten sind im Wesentlichen gleich aufgebaut und weisen im Schnitt T-Form auf. Die obere Halteplatte 34 dient zur Aufspannung eines Oberstempels (nicht gezeigt), die Halteplatte 36 ist eine Matrizenhalteplatte und dient zur Aufspannung einer Matrize, und die unteren Halteplatten 38, 40 dienen zur Aufspannung von Unterstempeln. Die Halteplatten 34 bis 40 können mit einem in Figur 1 nicht dargestellten oberen und unteren Hydraulikantrieb gekoppelt werden zwecks vertikaler Verstellung entlang den Führungsschienen 14, 16. Hierauf wird weiter unten noch eingegangen. Die unteren Halteplatten 38, 40 haben Durchbrüche 42, 44 für die Hindurchführung von Kraftübertragungselementen eines unteren Hydraulikantriebs zu der jeweils darüber liegenden Halteplatte, d.h. im vorliegenden Fall der Matrizenhalteplatte 36 bzw. der Halteplatte 38.

An dem oberen Ende der Führungssäule 12 ist eine horizontale Ausrichtplatte 46 befestigt, die zwei Bohrungen 48 nahe dem freien Ende aufweist.

Auf der in Figur 1 rechten Seite der Führungssäule 12 ist ein Meßlineal 47 angebracht, auf dem Meßschlitten 48, 50, 52, 54 gleiten. Die Meßschlitten 48 bis 54 sind jeweils mit einer Halteplatte 34 bis 40 gekoppelt. Mit Hilfe der Meßschlitten 48 bis 54 und des Meßlineals 47 wird die Position der Halteplatten 34 bis 40 ermittelt und damit die Position der nicht gezeigten Preßwerkzeuge.

In Figur 2 und 3 ist die Anordnung der in Figur 1 gezeigten Einheit in einem Pressengestell angedeutet.

Wie aus Figur 2 und 3 hervorgeht, weist ein Pressengestell vier im Quadrat angeordnete, vertikale Gestellsäulen 56 auf, die im oberen Bereich durch eine obere Verbindungsplatte 58 und im unteren Bereich durch eine Verbindungsplatte 60 miteinander verbunden sind. Die Verbindungsplatten 58, 60, die horizontal verlaufen, weisen kreisförmige Durchbrüche 62 bzw. 64 auf.

Die untere Lagerplatte 10 weist eine kreisförmige Öffnung 66 auf, in der formschlüssig ein unterer Hydraulikantrieb 68 eingesetzt ist. Die Lagerplatte 10 ist in dem Durchbruch der Verbindungsplatte 60 verschraubt. Die Führungssäule 12 stützt sich auf einem radialen Ansatz 70 der Lagerplatte 10 ab und ist mit diesem verschraubt. In den Figuren 2 und 3 ist jeweils nur eine Halteplatte angedeutet, beispielsweise die Halteplatte 38 für einen Unterstempel. Eine obere Lagerplatte 72 nimmt formschlüssig einen oberen Hydraulikantrieb 74 auf. Die Lagerplatte 72 kann in der Ausnehmung der oberen Verbindungsplatte 58 verschraubt werden. Die Lagerplatte 72 hat zwei Bohrungen, von denen eine bei 76 gezeigt ist. Sie sind zu den Bohrungen 48 der Ausrichtplatte 46 ausrichtbar. Durch das Paar Bohrungen können Paßstifte gesteckt werden, von denen einer bei 78 in Figur 2 gezeigt ist. Dadurch ist es möglich, die Lagerplatte 72 horizontal bezüglich der Ausrichtplatte 46 zu positionieren und dadurch auch die Achse des oberen Hydraulikantriebs 74 in Flucht zur Achse des unteren Hydraulikantriebs 68 zu bringen, wodurch eine gemeinsame vertikale Achse 73 erreicht wird. In vertikaler Richtung kann zwischen der Führungssäule 12 und dem Gestell, hier dargestellt durch die Säulen 56 und die Verbindungsplatten 60, 58 eine Relativbewegung zugelassen werden.

In den Figuren 4 und 5 ist die Anordnung nach Figur 2 schematisch angedeutet. Mit Figur 2 sind gleiche Teile in den Figuren 4 und 5 mit gleichen Bezugszeichen versehen. Man erkennt außerdem eine Matrize 102 auf der Matrizenhalteplatte 36, einen Oberstempel 104 an der oberen Halteplatte 34 und einen Unterstempel 106 an der unteren Halteplatte 38. Ober- und Unterstempel 104, 106 wirken mit der Matrize 102 zusammen.

Die Preßwerkzeuge sind in den Figuren 4 und 5 in einer Referenzierungsposition dargestellt, wobei die Oberkante der Matrize 102 für die Referenzierung maßgeblich ist. Durch das Referenzieren wird der Werkzeug-Nullpunkt des Systems festgelegt. Weitere Werkzeugteile beziehen sich auf diesen Nullpunkt. Die thermische Bezugsebene ist die Aufspannebene der Halteplatte 36 für die Matrize 102, d.h. die Oberseite der Matrizenhalteplatte 36, mit der der Meßschlitten 50 zusammenwirkt. In dieser Ebene ist bei 108 das Meßlineal 47 an der Säule 12 befestigt, und zwar nur in dieser Ebene.

Die Messung der Werkzeuglängen ist nicht unmittelbar möglich, sondern - wie erwähnt - über die Halteplatten 34 bis 38. Daher ist die Temperatur, die beim Referenzieren gemessen wird, mit einzubeziehen. Eine Temperaturmessung findet an den mit "T" bezeichneten Punkten statt, d.h. an den Halteplatten 34 bis 38, Oberstempel 104 und Unterstempel 106 sowie auch in der Matrize 102. Bei der Messung der Werkzeuglängen 1 im Betrieb muß daher der beim Referenzieren ermittelte Wert in die gemessene Temperatur eingezogen werden. Außerdem treten bei Preßkräften Längenänderungen auf, die mit Hilfe von Kraftmeßdosen, Sensoren oder dergleichen gemessen werden. Auch diese Werte müssen zur Korrektur der jeweiligen Werkzeugpositionen mitberücksichtigt werden.

Um die beschriebenen Operationen durchrühren zu können, bedarf es eines Rechners, in den die vom Meßlineal 47 gemessenen Signalwerte sowie auch die Temperaturwerte und Kraftwerte eingegeben werden, um die jeweiligen aktuellen Längen 1 zur Bestimmung der Position der Werkzeuge zu berechnen.

Bezüglich Figur 5 bleibt noch nachzutragen, dass auf gegenüberliegenden Seiten Stützelemente 120, 122 vorgesehen sind, die sich auf der Platte 10 abstützen und ihrerseits die Matrizenhalteplatte 36 mechanisch abstützen. Sie sind so angeordnet, dass sie um eine vertikale Achse verdreht werden können, um wahlweise unterhalb der Matrizenhalteplatte 36 oder außerhalb von dieser angeordnet zu sein. Ist die Matrizenhalteplatte für das Ausstoßverfahren stationär, nehmen die Stützelemente 120, 122 die in Figur 5 gezeigte Position ein. Beim Abzugverfahren ist hingegen die Matrizenhalteplatte 36 beweglich.

In Figur 6 ist ein Steuerrechner 126 angedeutet, in den die Temperaturwerte T von den einzelnen Sensoren eingegeben werden. Außerdem werden einzelne Preßkraftwerte P, die von nicht gezeigten Preßkraftmeßgliedern gemessen werden, in den Rechner 126 eingegeben. In den Rechner werden schließlich die Meßsignale der Meßschlitten 48, 50 und 52 am Meßlineal 47 eingegeben, welcher mittels der Längen 1 für Unter- und Oberstempel 104, 106 und die Matrize 102 die einzelnen Positionen der Preßwerkzeuge bestimmt unter Berücksichtigung der Temperaturwerte und der Preßkraftwerte, um welche die Längenwerte korrigiert werden müssen. Nach Maßnahme der korrigierten Längenwerte werden dann entsprechende Positionswerte P_{OS}, P_{M} und P_{US} für die Preßwerkzeuge ermittelt zwecks Steuerung bzw. Regelung der Hydraulikzylinder für die Preßwerkzeuge. In Figur 6 sind nur die Ausgänge für einen oberen und einen unteren Hydraulikzylinder angedeutet durch HZ_{O} und HZ_{U}.

## Patentansprüche

1. Presse zur Herstellung maßhaltiger Presslinge aus Pulvermaterial, mit einem Pressengestell, einer eine Matrize aufgespannt haltenden Matrizenhalte-platte (36), mindestens einer Oberstempelhalteplatte (34), mindestens einer Unter-stempelhalteplatte (38,40), Verstellantrieben für Oberstempel- und Unterstempelhalteplatte und/oder Matrizenhalteplatte, einer Vertikalführung in dem Pressengestell für mindestens die Ober- und Unterstempelhalteplatte und einer Messvorrichtung zur Messung der Position der Oberstempelhalteplatte, der Unterstempelhalteplatte und/oder der Matrizenhalteplatte, an denen Messschlitten angebracht sind, und ein einziges Messlineal (47), an dem die mit den Halteplatten zusammenwirkende Messschlitten geführt sind, **dadurch gekennzeichnet, dass** die Vertikalführung von einer vertikalen Führungssäule (12) gebildet ist, die exzentrisch im Pressengestell angeordnet ist und zwei parallele vertikale Führungsbahnen (14,16) für die Halteplatten aufweist, das untere Ende der Führungssäule (12) zusammen mit einem unteren Verstellantrieb (68) am Pressengestell befestigt und in allen Richtungen festgelegt ist und das obere Ende der Führungssäule (12) nur in horizontaler Richtung am Pressengestell festgelegt ist, während vertikale Relativbewegungen von Führungssäule (12) und Pressengestell zugelassen sind und ein einziges Messlineal (47) in seinem thermischen Fixpunkt, das heißt in seiner Längsmitte, an der Vertikalführung angebracht ist.

2. Presse nach Anspruch 1, **dadurch gekennzeichnet, dass** das Messlineal (47) nur in Höhe einer Referenzebene (108) für die Presswerkzeuge (104, 102, 106) an der Vertikalführung befestigt ist.

3. Presse nach Anspruch 2, **dadurch gekennzeichnet, dass** die Referenzebene die Aufspannfläche der Matrizenhalteplatte (36) für die Matrize (102) ist.

4. Presse nach einem der Ansprüche 1 bis 3, **dadurch gekennzeichnet, dass** die Führungsbahnen von im Querschnitt parallelen, schwalbenschwanzförmigen Führungsschienen (14, 16) gebildet sind, die an der einteiligen Führungssäule (12) befestigt sind und an den Führungsschienen (14, 16) Führungswagen (18 bis 32) geführt sind, mit denen jeweils eine Halteplatte (34, 36, 38, 40) verbunden ist.

5. Presse nach einem der Ansprüche 1 bis 4, **dadurch gekennzeichnet, dass** der obere Verstellantrieb (74) formschlüssig in einer oberen Lagerplatte (72) sitzt, die ihrerseits mit einer oberen Verbindungsplatte (58) des Pressengestells verschraubt ist, mit dem oberen Ende der Führungssäule (12) einer Ausrichtplatte (46) verbunden ist, Lagerplatte (72) und Ausrichtplatte (46) durch eine Formschlussverbindung horizontal zueinander festlegbar sind, der untere Verstellantrieb (68) formschlüssig in einer unteren Lagerplatte (10) sitzt und die Führungssäule (12) auf der unteren Lagerplatte (10) abgestützt ist.

6. Presse nach Anspruch 5, **dadurch gekennzeichnet, dass** obere Lagerplatte (72) und Ausrichtplatte (46) mindestens ein Paar zueinander ausrichtbarer Bohrungen (76, 48) aufweisen, zur Aufnahme eines Passstiftes (78).

7. Presse nach einem der Ansprüche 1 bis 6, **dadurch gekennzeichnet, dass** Säulen (56) des Pressengestells ein Rechteck, vorzugsweise ein Quadrat, aufspannen und die Führungssäule (12) in einem Eckbereich des Rechtecks bzw. des Quadrats auf der Innenseite einer zugeordneten Gestellsäule (56) angeordnet ist.

8. Presse nach einem der Ansprüche 1 bis 7, **dadurch gekennzeichnet**, den Presswerkzeugen (104, 102, 106) und/oder den Halteplatten (34, 36, 38) und/oder der Vertikalführung und/oder dem Messlineal (47) Temperatursensoren zugeordnet sind und ein Rechner (126) vorgesehen ist, in den die Positionssignale des Messlineals (47) und die Messsignale der Temperatursensoren gegeben werden und der Rechner (126) unter Berücksichtigung der Temperaturausdehnungskoeffizienten der Werkstoffe für die in ihrer Temperatur erfassten Teile die Positionswerte bzw. die Längenwerte der Presswerkzeuge (104, 102, 106) nach Maßgabe der Temperaturwerte korrigiert.

9. Presse nach Anspruch 8, **dadurch gekennzeichnet, dass** mit Hilfe von Kraftmessgliedern die auf die Presswerkzeuge (104, 102, 106) ausgeübten Kräfte gemessen und in den Rechner (126) gegeben werden und der Rechner nach Maßgabe der Federkennlinien der Presswerkzeuge (104,102, 106) die mit dem Messlineal (47) gemessenen Positions- bzw. Längenwerte korrigiert.

## Claims

1. Press for producing dimensionally stable pressed parts from powdered material, with a press frame, a die holding plate holding the die spanned, at least one upper punch holding plate, at least one lower punch holding plate, adjusting drives for the upper punch and lower punch holding plate and/or die holding plate, a vertical guide in the press frame for at least the upper and lower punch holding plate and a measuring device for measuring the position of the upper punch holding plate, the lower punch holding plate and/or the die holding plate on which guide carriages are arranged, **characterised in that** the vertical guide is formed by a vertical guide post (12) which is arranged eccentrically in the press frame and comprises two parallel vertical guide tracks for the holding plates,
the lower end of the guide post (12), together with a lower adjusting drive (68), is fastened to the press frame and is secured in all directions and the upper end of the guide post (12) is only secured in the horizontal direction to the press frame, whilst vertical relative movements of the guide post (12) and the press frame are allowed.

2. Press according to Claim 1 or 2, **characterised in that** the measuring rule (47) is only fastened on the vertical guide at the height of a reference plane (108) for the press tools (104, 102, 106).

3. Press according to Claim 2, **characterised in that** the reference plane is the clamping surface of the die holding plate (36) for the die (102).

4. Press according to one of the Claims 1 or 3, **characterised in that** the guide tracks are formed by dovetail-shaped guide rails (14, 16) which are preferably parallel in cross section and which are fastened to the one-piece guide post (12) and guide carriages (18 to 32) are guided on the guide rails (14, 16), to which one respective holding plate (34, 36, 38, 40) is connected.

5. Press according to one of Claims 1 to 4, **characterised in that** the upper adjusting drive (74) is located positively in an upper bearing plate (72), which in turn is screwed to an upper connecting plate (58) of the press frame, and is connected to the upper end of the guide post (12) of an alignment plate (46), the bearing plate (72) and the alignment plate (46) being able to be secured to one another horizontally by a positive connection, the lower adjusting drive (68) being located positively in a lower bearing plate (10) and the guide post (12) being supported on the lower bearing plate (10).

6. Press according to Claim 5, **characterised in that** the upper bearing plate (72) and alignment plate (46) comprise at least one pair of bores (76, 48) which may be aligned with one another for receiving a locating pin (78).

7. Press according to one of Claims 1 to 6, **characterised in that** frame posts (56) span a rectangle, preferably a square, and the guide post (12) is arranged in a corner region of the rectangle and/or square on the inner face of an associated frame post (56).

8. Press according to one of Claims 1 to 7, **characterised in that** temperature sensors are associated with the press tools (104, 102, 106) and/or the holding plates (34, 36, 38) and/or the vertical guide and/or the measuring rule (47) and a computer (126) is provided into which the position signals of the measuring rule (47) and the measuring signals of the temperature sensors are entered and, by considering the coefficients of thermal expansion of the materials for the parts of which the temperature is recorded, the computer (126) corrects the position values and/or the length values of the press tools (104, 102, 106) according to the temperature values.

9. Press according to Claim 8, **characterised in that** by means of force measuring elements the forces exerted on the press tools (104, 102, 106) are measured and entered into the computer (126), and the computer corrects the position and/or length values measured by the measuring rule (47) according to the spring characteristics of the press tools (104, 102, 106).

## Revendications

1. Presse pour la production de pièces embouties de forme stable à partir de matériau poudreux, comprenant un bâti de presse, une plaque de support de matrice (36) maintenant en tension une matrice, au moins une plaque de support de poinçon supérieur (34), au moins une plaque de support de poinçon inférieur (38,40), des entraînements ajustables pour la plaque de support des poinçons supérieur et inférieur et/ou la plaque de support de matrice, un guidage vertical dans le bâti de presse pour au moins la plaque de support des poinçons supérieur et inférieur et un dispositif de mesure pour mesurer la position de la plaque de support de poinçon supérieur, de la plaque de support de poinçon inférieur et/ou de la plaque de support de matrice, sur lesquelles sont montés des chariots de mesure, et une unique règle de mesure (47) contre laquelle sont guidés les chariots de mesure coopérant avec les plaques de support, **caractérisée en ce que** le guidage vertical est formé par une colonne de guidage verticale (12) qui est agencée de manière excentrique dans le bâti de presse et comprend deux coulisses verticales (14, 16) pour les plaques de support, l'extrémité inférieure de la colonne de guidage (12) conjointement à un entraînement ajustable inférieur (68) est montée sur le bâti de presse et est fixée dans toutes les directions, et l'extrémité supérieure de la colonne de guidage (12) est fixée seulement dans la direction horizontale sur le bâti de presse, pendant que des mouvements relatifs verticaux de la colonne de guidage (12) et du bâti de presse sont autorisés et une unique règle de mesure (47) est appliquée, au niveau de son point fixe thermique, c'est-à-dire au niveau de son centre longitudinal, contre le guidage vertical.

2. Presse selon la revendication 1, **caractérisée en ce que** la règle de mesure (47) est fixée seulement à la hauteur d'un plan de référence (108) pour les outils de presse (104, 102, 106) sur le guidage vertical.

3. Presse selon la revendication 2, **caractérisée en ce que** le plan de référence est la surface de serrage de la plaque de support de matrice (36) pour la matrice (102).

4. Presse selon une des revendications 1 à 3, **caractérisée en ce que** les coulisses sont formées par des rails de guidage (14, 16) en queue d'aronde parallèles en coupe transversale qui sont fixés à la colonne de guidage d'un seul tenant (12), et sur les rails de guidage (14, 16) sont guidés des chariots de guidage (18 à 32) auxquels est reliée respectivement une plaque de support (34, 36, 38, 40).

5. Presse selon une des revendications 1 à 4, **caractérisée en ce que** l'entraînement ajustable supérieur (74) repose par complémentarité de forme dans une plaque d'appui supérieure (72), qui est à son tour vissée sur une plaque de liaison supérieure (58) du bâti de presse, est reliée à l'extrémité supérieure de la colonne de guidage (12) d'une plaque d'alignement (46), la plaque d'appui (72) et la plaque d'alignement (46) pouvant être fixées l'une à l'autre horizontalement par une liaison de fermeture géométrique, l'entraînement ajustable inférieur (68) reposant par complémentarité de forme dans une plaque d'appui inférieure (10) et la colonne de guidage (12) s'appuyant sur la plaque d'appui inférieure (10).

6. Presse selon la revendication 5, **caractérisée en ce que** la plaque d'appui supérieure (72) et la plaque d'alignement (46) comprennent au moins une paire d'alésages (76, 48) qui peuvent être alignés entre eux pour recevoir une goupille de serrage (78).

7. Presse selon une des revendications 1 à 6, **caractérisée en ce que** des colonnes (56) du bâti de presse serrent un rectangle, de préférence un carré, et la colonne de guidage (12) est agencée dans une zone angulaire du rectangle et/ou du carré sur la face intérieure d'une colonne de bâti associée (56).

8. Presse selon une des revendications 1 à 7, **caractérisée en ce que** des capteurs de température sont attribués aux outils de presse (104, 102, 106) et/ou aux plaques de support (34, 36, 38) et/ou au guidage vertical et/ou à la règle de mesure (47), et un ordinateur (126) est prévu dans lequel sont transmis les signaux de position de la règle de mesure (47) et les signaux de mesure des capteurs de température, et l'ordinateur (126), en tenant compte des coefficients de dilatation thermique des matériaux pour les pièces détectées dans leur plage de température, corrige les valeurs de position et/ou les valeurs de longueur des outils de presse (104, 102, 106) conformément aux valeurs de température.

9. Presse selon la revendication 8, **caractérisée en ce que** les forces exercées sur les outils de presse (104, 102, 106) sont mesurées à l'aide des éléments dynamométriques et sont transmises à l'ordinateur (126), et l'ordinateur conformément aux courbes caractéristiques des ressorts des outils de presse (104, 102, 106) corrige les valeurs de position et/ou de longueur mesurées avec la règle de mesure (47).
